# EUROPÄISCHE PATENTSCHRIFT

(11) **EP 0 222 131 B1**
(45) Veröffentlichungstag und Bekanntmachung des Hinweises auf die Patenterteilung: **27.12.1989**
(21) Anmeldenummer: 86113487.2
(22) Anmeldetag: 01.10.1986
(51) Int. Cl.: F02M 51/06, F02M 61/12

(54) **Elektromagnetisch betätigbares Kraftstoffeinspritzventil**
Electromagnetically actuated fuel injection valve
Soupape électromagnétique d'injection de combustible

(30) Priorität: 04.11.1985 DE 3539057
(43) Veröffentlichungstag der Anmeldung: 20.05.1987
(73) Patentinhaber: VDO Adolf Schindling AG, D-60487 Frankfurt (DE)
(72) Erfinder: Sausner, Andreas, D-6000 Frankfurt am Main (DE)
(74) Vertreter: Klein, Thomas, Dipl.-Ing. (FH)

(56) Entgegenhaltungen:
- EP-A- 0 091 861
- DE-A- 2 726 308
- FR-A- 1 474 981
- GB-A- 2 080 415
- US-A- 1 942 417

## Beschreibung

Die Erfindung bezieht sich auf ein elektromagnetisch betätigbares Kraftstoffeinspritzventil für Einspritzanlagen von Brennkraftmaschinen, mit einem kugelabschnittförmigen Schließglied, welches über eine Ventilnadel mit einem darauf befestigten Anker eines Elektromagneten und einer in Schließrichtung wirkenden Feder verbunden ist, wobei das Schließglied senkrecht zur Achse der Ventilnadel unter Uberwindung der Haftreibung verschiebbar ist und die Endfläche der Ventilnadel eben ist.

Ein solches den Gattungsbegriff darstellendes Kraftstoffeinspritzventil ist aus der GB-A 2 080 415 bekannt. Die dort offenbarten Ausführungsformen des Ventilschließgliedes weisen im wesentlichen kugeiabschnittförmige Gestalt auf, wobei der Kugelabschnitt mit dem konischen Ventilsitz zusammenwirkt, während die den Kugelabschnitt begrenzende Fläche an der ebenen Fläche der Ventilnadel anliegt.

Durch die Anordnung des Ventilsitzes und der den Kugelabschnitt begrenzenden Fläche des Ventilschließgliedes entsteht bei radialem Versatz aus der Rückstellkraft ein Kippmoment auf das Ventilschließglied, das die einwandfreie Abdichtung erschwert. Dies ist insbesondere dann der Fall, wenn die Richtung der Ventilachse von der Richtung der Achse des Ventilsitzes abweicht.

Das Schließglied weist daher gemäß der Erfindung einen durch eine ebene Fläche begrenzten Hohlraum auf, auf der die Endfläche der Ventilnadel aufliegt. Dabei ist die Anordnung so getroffen, daß sich beide Flächen, nämlich die den Hohlraum begrenzende Fläche des Schließgliedes und die Endfläche der Ventilnadel etwa in der Ebene des Ventilsitzes befinden. Diese Ausbildung gestattet neben dem Ausgleich einer Ablage der Ventilnadel in radialer Richtung auch einen Ausgleich einer abweichenden Richtung der Ventilnadelachse von der Achse des Ventilsitzes.

Ein selbstzentrierendes Ventilglied mit Abstützung des Ventilgliedes in der Ebene des Ventilsitzes ist zwar aus der US-A 1 942 417 bekannt, dabei handelt es sich jedoch um ein Rückschlagventil für eine Abwasserpumpe.

Gemäß einer Weiterbildung der Erfindung ist das in den Hohlraum des Schließgliedes hineinragende Ende der Ventilnadel stempelförmig ausgebildet, die Öffnung des Hohlraums weist einen kleineren Durchmesser auf als der Hohlraum selbst und das stempelförmige Ende der Ventilnadel weist einen Durchmesser auf, welcher kleiner als der Durchmesser des Hohlraums, jedoch größer als der Durchmesser der Öffnung ist.

Schließlich beschäftigt sich eine Weiterbildung der Erfindung damit, daß das Schließglied aus zwei Teilen besteht, wovon ein Teil etwa halbkugelförmig ist und dem Ventilsitz gegenübersteht und das andere zum ersten Teil gleichachsig angeordnete Teil die Öffnung des Hohlraums umfaßt. Diese Weiterbildung trägt wesentlich zur einfachen und wirtschaftlichen Herstellbarkeit des erfindungsgemäßen Kraftstoffeinspritzventils bei.

Vorzugsweise ist dann ein Federelement zwischen das stempelförmige Ende der Ventilnadel und den die Öffnung des Hohlraums bildenden Teil des Schließglieds eingelegt. Gemäß dieser Weiterbildung läßt sich die Erfindung in einfacher Weise mit wenigen Teilen verwirklichen.

Aus der DE-A 2 726 308 ist eine Kraftstoffeinspritzdüse für Brennkraftmaschinen bekannt, bei der stromab des eigentlichen Ventildichtkegels an einer Ventilnadel ein Zapfenschieber vorgesehen ist, der so mit der Ventilnadel gekoppelt ist, daß er in engen Grenzen radial zu dieser verschiebbar ist.

Die offenbarte Kopplung durch Kugel- oder Kreuzgelenke bedingt eine Eigenführung des Zapfenschiebers in der entsprechenden Bohrung, die bei einem kugelabschnittförmigen Schließglied nicht gegeben ist.

Die Erfindung läßt zahlreiche Ausführungsformen zu. Eine davon ist schematisch in der Zeichnung an Hand mehrerer Figuren dargestellt und nachfolgend beschrieben. Es zeigt:
Fig. 1 einen Schnitt durch ein Kraftstoffeinspritzventil,
Fig. 2 in vergrößerter Darstellung das Schließglied, den Ventilsitz und einen Teil der Ventilnadel sowie
Fig. 3 die gleichen Teile, jedoch bei Ablagen der Ventilnadel, welche der Ubersichtlichkeit halber stark übertrieben sind.

Gleiche Teile sind in den Figuren mit gleichen Bezugszeichen versehen.

Bei dem in Fig. 1 dargestellten Kraftstoffeinspritzventil bilden ein Rohr 1, ein flanschartiger Teil 2 des Rohres 1 und das Gehäuse 3 einen magnetisch leitenden Kern für die Magnetspule 4, welche auf einem Wickelkörper 5 angeordnet ist. Zwischen dem Wickelkörper 5 einerseits und dem Rohr 1 und dem Gehäuse 3 andererseits sind Dichtungen 6, 7 vorgesehen.

Das Rohr 1 dient mit seiner Verlängerung 8 gleichzeitig als Anschluß für die Kraftstoffleitung. Ein Kunststoffkörper 9 bildet zusammen mit einem Kontakt 10 den elektrischen Anschluß für die Magnetspule 4.

In einem Führungsteil 11 ist eine Ventilnadel 12 gelagert, welche von einer Schraubenfeder 13 mit ihrem unteren Teil gegen den Ventilsitz 14 gepreßt wird. Der Ventilsitz 14 ist Teil einer im Führungsteil 11 vorgesehenen Abspritzöffnung 15, welche sich in einer Öffnung der Kappe 16 fortsetzt.

Am von der Abspritzöffnung 15 entgegengesetzten Ende der Ventilnadel 12 ist ein Anker 17 vorgesehen, welcher bei Bestromung der Magnetspule 4 entgegen der Federkraft in Richtung auf das Rohr 1 gezogen wird und damit das Ventil öffnet.

Bei bekannten Kraftstoffeinspritzventilen ist nun das als Schließglied dienende Ende der Ventilnadel konisch ausgebildet, so daß es kreisringförmig auf der Fläche des Ventilsitzes 14 aufliegt. Um dabei eine ausreichende Dichtwirkung zu erzielen, sind sowohl bei der Ventilnadel 12 selbst als auch bei dem Führungsglied 11 äußerst geringe Fertigungstoleranzen zu beachten. Gemäß der Erfindung ist nun ein Schließglied 18 derart mit der Ventilnadel 12 verbunden, daß es senkrecht gegenüber der Achse der Ventilnadel 12 verschiebbar ist. Hierzu ist bei dem Kraftstoffeinspritzventil nach Fig. 1 ein halbkugelförmiges Schließglied 18 vorgesehen, welches an der Ventilnadel 12 in im Zusammenhang mit Fig. 2 erläuterter Weise befestigt ist.

Fig. 2 stellt im größeren Maßstab als Fig. 1 einen Schnitt durch das Schließglied 18 dar. Das Schließglied 18 besteht aus einem im wesentlichen halbkugelförmigen Teil 19 und einem Teil 20. Das Schließglied 18 bildet einen Hohlraum 21, in welchen die Ventilnadel 12 mit ihrem stempelförmig ausgebildeten Ende 22 hineinragt. Sowohl der Durchmesser des Hohlraums 21 sowie der Durchmesser der Öffnung 23 im Teil 20 sind derart groß gewählt, daß sich das Schließglied 18 gegenüber der Achse der Ventilnadel 12 soweit verschieben kann, wie es im Hinblick auf die Toleranzen der Ventilnadel 12 sowie deren Lagerung erforderlich ist.

Eine Ringfeder 24 sorgt dafür, daß die Endfläche 25 der Ventilnadel an die Fläche 26 des halbkugelförmigen Teils 19 angedrückt wird. Dabei ist die Andruckkraft derart groß, daß sich das Schließglied 18 gegenüber der Ventilnadel 12 nicht bei geöffnetem Ventil verschiebt. Die mit dem Andruck erzeugte Haftkraft ist also größer, als die Kräfte, welche bei geöffnetem Ventil, beispielsweise durch Vibrationen, auftreten und eine Verschiebung verursachen könnten. Das Schließglied wird also nicht bei jedem Schließvorgang neu justiert, sondern nur dann, wenn es erforderlich ist. Eine erstmalige Justierung erfolgt also mit der ersten Inbetriebnahme, beispielsweise bei der Prüfung nach der Montage des Kraftstoffeinspritzventils. Weitere Justierungen erfolgen dann erst, wenn sich im Laufe der Lebensdauer des Kraftstoffeinspritzventils Änderungen ergeben.

In Fig. 3 ist das Schließglied 18, der Ventilstz 14 und die Ventilnadel 12 für verschiedene jeweils stark übertriebene Ablagen der Ventilnadelachse dargestellt. Bei der Darstellung nach Fig. 3a ist die Ventilnadelachse gegenüber ihrer Sollage parallel verschoben. Die Anordnung wird in einer Bewegungsphase des Schließvorgangs gezeigt, bei welcher das nicht in der Achse liegende Schließglied 18 einseitig den Ventilsitz 14 berührt. Wie ohne weiteres ersichtlich ist, gleitet danach das Schließglied 18 unter gleichzeitiger Verschiebung gegenüber der Ventilnadelachse in den Ventilsitz 14 und wird damit justiert.

In Fig. 3b ist die Ventilnadelachse gekippt, was an sich bereits durch das halbkugelförmige Schließglied 18 ausgeglichen werden könnte. Da das Kippen jedoch nicht um den Kugelmittelpunkt erfolgte, liegt im Bereich des Schließglieds gleichzeitig eine Verschiebung der Ventilnadelachse aus der Ventilachse vor. Diese wird durch die Verschiebung des Schließglieds 18 auf der Ventilnadel 12 ausgeglichen.

## Patentansprüche

1. Elektromagnetisch betätigbares Kraftstoffeinspritzventil für Einspritzanlagen von Brenkraftmaschinen, mit einem kugelabschnittförmigen Schließglied (18), welches über eine Ventilnadel (12) mit einem darauf befestigten Anker (17) eines Elektromagneten (1-5) und einer in Schließrichtung wirkenden Feder (13) verbunden ist, wobei das Schließglied (18) senkrecht zur Achse der Ventilnadel (12) unter Überwindung der Haftreibung verschiebbar ist und die Endfläche (25) der Ventilnadel eben ist, dadurch gekennzeichnet, daß das Schließglied (18) einen durch eine ebene Fläche (26) begrenzten Hohlraum (21) aufweist, auf der die Enfläche (25) der Ventilnadel (12) aufliegt und daß sich beide Flächen (25, 26) bei geschlossenem Kraftstoffeinspritzventil etwa in der Ebene des Ventilstitzes (14) befinden.

2. Elektromagnetisch betätigbares Kraftstoffeinspritzventil nach Anspruch 1, dadurch gekennzeichnet, daß das in den Hohlraum (21) des Schließgliedes hineinragende Ende (22) der Ventilnadel (12) stempelförmig ausgebildet ist und daß die Öffnung (23) des Hohlraums (21) einen kleineren Durchmesser aufweist als der Hohlraum (21) selbst und daß das stempelförmige Ende (22) der Ventilnadel (12) einen Durchmesser aufweist, welcher kleiner als der Durchmesser des Hohlraums (21), jedoch größer als der Durchmesser der Öffnung (23) ist.

3. Elektromagnetisch betätigbares Kraftstoffeinspritzventil nach Anspruch 2, dadurch gekennzeichnet, daß das Schließglied (18) aus zwei Teilen (19, 20) besteht, wovon ein Teil (19) etwa halbkugelförmig ist und dem Ventilsitz (14) gegenübersteht und das andere zu dem ersten Teil (19) gleichachsig angeordnete Teil (20) die Öffnung (23) des Hohlraums (21) umfaßt.

4. Elektromagnetisch betätigbares Kraftstoffeinspritzventil nach Anspruch 2 oder 3, dadurch gekennzeichnet, daß ein Federelement (24) zwischen das stempelförmige Ende (22) der Ventilnadel (12) und den die Öffnung (23) des Hohlraums (21) bildenden Teil (20) des Schließgliedes (18) eingelegt ist.

## Claims

1. Electromagnetically actuated fuel injection valve for injection systems of internal-combustion engines, with a spherical segment-shaped closing element (18), which is connected via a valve needle (12) to an armature (17), fastened thereupon, of an electromagnet (1-5) and a spring (13) acting in closing direction, the closing element (18) being displaceable perpendicularly to the axis of the valve needle (12) by overcoming static friction and the end surface (25) of the valve needle being flat, characterized in that the closing element (18) has a hollow space (21) bounded by a flat surface (26), on which the end surface (25) of the valve needle (12) lies and in that, with closed fuel injection valve, both surfaces (25, 26) are approximately in the plane of the valve seat (14).

2. Electromagnetically actuated fuel injection valve according to Claim 1, characterized in that the end (22) of the valve needle (12) protruding into the hollow space (21) of the closing element is designed in the shape of a ram and in that the opening (23) of the hollow space (21) has a smaller diameter than the hollow space (21) itself and in the ram-shaped end (22) of the valve needle (12) has a diameter which is smaller than the diameter of the hollow space (21) but larger than the diameter of the opening (23).

3. Electromagnetically actuated fuel injection valve according to Claim 2, characterized in that the closing element (18) consists of two parts (19, 20), of which one part (19) is approximately hemispherical and located opposite the valve seat (14) and the other part (20), arranged coaxially to the first part (19), comprises the opening (23) of the hollow space (21).

4. Electromagnetically actuated fuel injection valve according to Claim 2 or 3, characterized in that a spring element (24) is inserted between the ram-shaped end (22) of the valve needle (12) and the part (20) of the closing element (18) forming the opening (23) of the hollow space (21).

## Revendications

1. Soupape d'injection de carburant, actionnée électromagnétiquement, pour groupe d'injection de moteur à combustion interne, comportant un obturateur (18) en forme de calotte sphérique, qui est relié par une tige (12) à l'armature (17), fixée à cette tige, d'un électro-aimant (1-5), ainsi qu'un ressort (13) agissant dans le sens de fermeture, cet obturateur (18) pouvant se déplacer perpendiculairement à l'axe de la tige en surmontant le frottement statique, et la surface (25) de l'extrémité de cette tige étant plane, soupape caractérisée en ce que l'obturateur (18) comporte une cavité (21) limitée par une surface plane (26) contre laquelle la surface (25) de l'extrémité de la tige (12) est appliquée et en ce que, lorsque la soupape est fermée, ces deux surfaces (25, 26) se trouvent sensiblement dans le plan du siège (14) de cette soupape.

2. Soupape d'injection de carburant, actionnée électromagnétiquement, selon la revendication 1, soupape caractérisée en ce que l'extrémité (22) de la tige (12), qui pénètre dans la cavité (21) de l'obturateur, a la conformation d'un tampon, l'orifice (23) de cette cavité (21) a un diamètre plus petit que ladite cavité (21), et l'extrémité (22), en forme de tampon, de la tige (12) a un diamètre, qui est plus petit que celui de cette cavité (21), mais plus grand que celui de l'orifice (23).

3. Soupape d'injection de carburant, actionnée électromagnétiquement, selon la revendication 2, soupape caractérisée en ce que l'obturateur (18) est composé de deux parties (19, 20), dont l'une (19) est sensiblement hémisphérique et est vis-à-vis du siège et dont l'autre partie (20), disposée sur l'axe de cette première partie (19), entoure l'orifice (23) de la cavité (21).

4. Soupape d'injection de carburant, actionnée électromagnétiquement, selon la revendication 2 ou 3, soupape caractérisée en ce qu'un élément élastique (24) est logé entre l'extrémité (22), en forme de tampon, de la tige (12) et la partie (20) de l'obturateur (18) qui délimite l'orifice (23) de la cavité (21).
